# EUROPÄISCHE PATENTANMELDUNG

(11) **EP 4 782 778 A1**
(43) Veröffentlichungstag der Anmeldung: **29.07.2026**
(21) Anmeldenummer: 25154139.7
(22) Anmeldetag: 27.01.2025
(51) Int. Cl.: F28D 9/00, F28F 3/08

(54) **WÄRMETAUSCHERVORRICHTUNG**

(71) Anmelder: Sunfire SE, 01237 Dresden (DE)
(72) Erfinder: Paul, Raphael, 01277 Dresden (DE)
(74) Vertreter: Epping - Hermann - Fischer

(57) **Zusammenfassung**

Die Erfindung betrifft eine Wärmetauschervorrichtung (1000), umfassend eine Wiederholeinheit (100) verschieden strukturierter übereinandergestapelter Lagen (1), wobei die Wärmetauschervorrichtung (1000) für drei oder mehr verschiedene Fluide jeweils zwei Gasführungen (20) in Stapelrichtung aufweist und weiterhin für jedes der Fluide einen oder mehrere Kanäle (50) senkrecht zur Stapelrichtung aufweist, durch die die jeweils zwei Gasführungen (20) miteinander verbunden sind.

## Beschreibung

Die vorliegende Erfindung betrifft eine Wärmetauschervorrichtung, insbesondere einen Wärmetauscher.

Wärmetauscher sind dafür vorgesehen, kalte Fluide und warme Fluide miteinander in thermischen Kontakt zu bringen und so die kalten Fluide aufzuwärmen und die warmen Fluide abzukühlen.

Zum Beispiel werden die Fluide im Gegenstrom über eine gemeinsame Kontaktfläche durch den Wärmetauscher geführt, um eine maximale Wärmeübertragung durch die Kontaktfläche zwischen den Fluiden zu ermöglichen.

Ein Stoffaustausch zwischen den Fluiden ist dabei normalerweise nicht vorgesehen.

Es können auch mehrere kalte Fluide zum Abkühlen eines warmen Fluids oder umgekehrt vorgesehen sein.

Wärmetauscher werden in zahlreichen verfahrenstechnischen Anlagen eingesetzt. Aufgrund der verschiedenartigen Anforderungen an die Wärmetauscher ist ein möglichst einfacher, modularer an verschiedene Anforderungen anpassbarer Aufbau von Wärmetauscher wünschenswert.

Die vorliegende Erfindung betrifft eine gegenüber dem Stand der Technik verbesserte Wärmetauschervorrichtung, insbesondere einen Wärmetauscher.

Der Umfang der Erfindung wird durch die Ansprüche festgelegt.

Die Wärmetauschervorrichtung umfasst zumindest eine Wiederholeinheit verschieden strukturierter Lagen. Die Lagen sind in der Wiederholeinheit übereinandergestapelt, bevorzugt deckungsgleich. D.h. die Lagen liegen in einer Stapelrichtung übereinander und weisen bevorzugt dieselben Außenabmessungen auf.

Zumindest zwei der Lagen in der Wiederholeinheit sind verschieden strukturiert. Andere Lagen in der Wiederholeinheit können auch dieselbe Struktur aufweisen.

Die Lagenreihenfolge in der Wiederholeinheit kann sich wiederum regelmäßig, z.B. in immer gleichen Sequenzen, wiederholen.

Die Wärmetauschervorrichtung weist dabei für drei oder mehr verschiedene Fluide jeweils zwei Gasführungen in Stapelrichtung auf. Das heißt für jedes der Fluide sind zwei Gasführungen vorgesehen, die in Stapelrichtung durch die Lagen verlaufen.

Die Wärmetauschervorrichtung weist weiterhin für jedes der Fluide einen oder mehrere Kanäle senkrecht zur Stapelrichtung auf. Durch die Kanäle sind dann die jeweils zwei Gasführungen pro Fluid jeweils miteinander verbunden. Die Kanäle sind in den Lagen ausgebildet.

Die Gasführungen für verschiedene Fluide sind nicht miteinander verbunden. Ein Durchmischen der Fluide in der Wärmetauschervorrichtung ist unerwünscht. Vielmehr sind die Gasführungen getrennt ausgebildet, sodass sich die Fluide im Betrieb (hier und im Folgenden immer: im Betrieb der Wärmetauschervorrichtung) nicht durchmischen können.

Die Fluide sind insbesondere Gase oder Gase mit feinen Flüssigkeitspartikeln (Aerosolen) oder Flüssigkeiten im gasförmigen Zustand (z.B. Wasserdampf). Die Gasführungen sind zur Förderung dieser Fluide geeignet.

Die Kanäle für die verschiedenen Fluide sind in sich kreuzenden Richtungen ausgerichtet, sodass die Fluide im Betrieb in verschiedenen Richtungen aneinander vorbeiströmen.

So kann der Wärmeaustausch zwischen den Fluiden bevorzugt optimiert werden.

Unter "verschiedenen Richtungen" wird hier verstanden, dass die Fluide nicht in dieselbe Richtung strömen. Bevorzugt sind die Fluidströme signifikant versetzt ausgerichtet, z.B. um 45° oder um 60° oder um 90° oder um 180° versetzt ausgerichtet. Eine Versetzung um 170° bis 190°, bevorzugt um 180°, wird als Gegenstrom bezeichnet.

Durch eine Führung der Fluide im Gegenstrom kann der Wärmeaustausch im Betrieb zwischen den Fluiden vorteilhaft erhöht werden.

Jede der Lagen umfasst einen wärmeleitenden geschlossenen Boden. In anderen Worten, eine Lage besteht bevorzugt aus einem Boden. Unter einem Boden wird hier ein blechartiges flächiges Bauteil verstanden, das bevorzugt einstückig ausgebildet ist und das in zwei Dimensionen deutlich größere Abmessungen als in der Dritten Dimension aufweist. Der Boden kann z.B. ein Blech sein. Der Boden kann auch ein anderes Bauteil als ein Blech sein, insbesondere ein strukturiertes Bauteil, das auch in einer dritten Dimension eine signifikante Abmessung aufweist.

Der Boden ist zumindest z.T. geschlossen, das heißt weist durchgängige konstruktive Abschnitte auf.

Die Lage bzw. der Boden umfasst weiterhin entlang des Umfangs Durchbrüche, die in dem Boden/der Lage ausgespart sind.

Entlang des Umfangs heißt insbesondere, dass die Durchbrüche nahe an den äußeren Rändern der flächigen Seite der Lage/des Bodens ausgespart sind. Zwei entlang des Umfangs nebeneinander angeordnete Durchbrüche sind immer konstruktiv durch einen geschlossenen Teil des Bodens, z.B. durch stegartige Strukturen, getrennt.

Optional ist weiterhin ein Hohlraum mittig zwischen den Durchbrüchen ausgespart. Der Hohlraum kann von den Durchbrüchen konstruktiv durch eine geschlossene Fläche des Bodens, z.B. durch einen Steg, getrennt sein. Der Hohlraum kann jedoch auch mit zusammenhörigen Durchbrüchen verbunden sein, um einen Kanal zwischen den Durchbrüchen zu bilden.

Der Hohlraum ist bevorzugt ebenso wie die Durchbrüche durch die gesamte Dicke der Lage in Stapelrichtung durchgebrochen.

Als Dicke wird hier und im Folgenden immer die Abmessung der Lage in der Stapelrichtung bezeichnet.

Die Durchbrüche übereinander angeordneter Lagen bilden die Gasführungen.

Insbesondere bilden mehrere übereinander angeordnete Durchbrüche jeweils eine Gasführung als rohrleitungsartige Struktur, die sich durch die übereinander angeordneten Lagen erstreckt.

Für jedes Fluid ist ein Durchbruch oder sind zwei zusammengehörige Durchbrüche vorgesehen sind, wobei die zwei zusammengehörigen Durchbrüche dann an jeweils entgegengesetzten Enden der jeweiligen Lage angeordnet sind, jeweils entlang des Umfangs.

Somit erstrecken sich Kanäle zwischen den Gasführungen bzw. den Durchbrüchen immer über die annähernd gesamte Lage.

Die Wiederholeinheit enthält zumindest die im Folgenden beschriebenen strukturierten Lagen.

Die Wiederholeinheit weist zum einen Trennlagen auf, die nur separate Durchbrüche aufweisen, die nicht miteinander verbunden sind. Die Trennlagen weisen darüber hinaus keinen Hohlraum auf. In Trennlagen werden somit die Gasführungen durch die vorhandenen Durchbrüche fortgeführt. In Selbigen sind jedoch keine Kanäle ausgebildet. Vielmehr dient eine Trennlage insbesondere zur Abgrenzung zweier Kanäle in den angrenzenden Lagen.

Die Wiederholeinheit weist weiterhin Kanallagen auf, die für jedes Fluid (genau) zwei zusammengehörige Durchbrüche aufweisen, in denen der Hohlraum als Kanal genau zwei zusammengehörige Durchbrüche verbindet, wobei der Kanal in Stapelrichtung durch die geschlossenen Böden angrenzender Zwischenlagen begrenzt wird.

Die zusammengehörigen Durchbrüche bilden die Gasführungen der benachbarten Lagen für dasselbe Fluid fort.

Die beiden Gasführungen sind durch den Hohlraum als Kanal verbunden, sodass das Fluid zumindest teilweise von der einen zu der anderen Gasführung strömt und dabei Wärme über den geschlossenen Boden der angrenzenden Trennlage an ein anderes Fluid in der nächsten benachbarten Kanallage, die in Stapelrichtung wiederum angrenzend an die angrenzende Trennlage angeordnet ist, überträgt.

Das andere Fluid strömt bevorzugt in einer kreuzenden Richtung wie oben beschrieben.

Angrenzende Trennlagen und wiederum angrenzende Kanallagen können ober- und unterhalb (immer in Stapelrichtung) der betreffenden Kanallage angeordnet sein. Die jeweils (über dazwischen liegende Trennlagen) benachbarten Kanallagen sind bevorzugt zur Förderung unterschiedlicher Fluide vorgesehen, verbinden als jeweils unterschiedliche zusammengehörige Gasführungen (bzw. Durchbrüche).

Die Wiederholeinheit weist in Stapelrichtung immer abwechselnd eine der Trennlagen und eine der Kanallagen auf, wobei die Trennlagen die Hohlräume bzw. die Kanäle der benachbarten Kanallagen voneinander trennen.

Die in Stapelrichtung äußersten Lagen der Wiederholeinheit sind jeweils eine der Trennlagen und schließen die Hohlräume somit nach außen ab.

Die Erfindung ermöglicht so einen vorteilhaften einfachen, flexiblen und modularen Aufbau eines Wärmetauschers aus einzelnen Lagen.

Die Wärmeübertragung kann somit flexibel eingestellt werden und die Effizienz der Wärmeübertragung kann vorteilhaft maximiert werden.

Gemäß einer Ausführungsform sind die Trennlagen verschieden strukturiert, insbesondere als Zwischenlagen und als Umlenklagen.

In Zwischenlagen sind ähnlich wie in den oben beschriebenen Kanallagen jeweils zwei zusammengehörige Durchbrüche für jedes Fluid ausgebildet. Jedoch ist wie in allen Trennlagen kein Hohlraum zwischen den Durchbrüchen vorgesehen, sondern der geschlossene Boden.

Eine Zwischenlage trennt somit vorzugsweise zwei benachbarte Kanäle voneinander ab, während alle Gasführungen der benachbarten Lagen weiter fortgesetzt werden.

In Umlenklagen ist hingegen jeweils nur genau ein Durchbruch für jedes Fluid ausgebildet. Die übrige Lage ist ein geschlossener Boden.

Somit wird jeweils eine von zwei Gasführungen pro Fluid durch den geschlossenen Boden unterbrochen bzw. beendet. Die Fluide sind im Betrieb somit gezwungen durch die Kanäle in die jeweils andere zusammengehörige Gasführung für das Fluid zu fließen und dabei Wärme mit den Fluiden in benachbarten Kanälen auszutauschen.

Zumindest eine oder beide der äußersten Lagen der Wiederholeinheit ist bevorzugt eine Umlenklage und die übrigen Trennlagen der Wiederholeinheit sind bevorzugt Zwischenlagen.

So ist der gesamte Fluidstrom jedes Fluids gezwungen bis zum Ende einer Wiederholeinheit in die Gasführung zu fließen, die am Ende der Wiederholeinheit nicht durch den Umlenkboden verschlossen ist.

Bevorzugt sind am unteren und am oberen Ende der Wiederholeinheit verschieden positionierte Umlenkböden vorgesehen, die jeweils die genau anderen Gasführungen verschließen. Zum Beispiel sind die Umlenkböden genau um 180° verdreht angeordnet.

Folglich tritt jedes Fluid durch eine erste der zwei zusammengehörigen Gasführungen in die Wiederholeinheit ein und durch eine zweite der zwei Gasführungen aus, sodass der gesamte Fluidstrom zumindest einmal in der Wiederholeinheit durch einen der Kanäle in die jeweils andere der zusammengehörigen Gasführungen wechselt.

Bei mehreren Wiederholeinheiten, die übereinander gestapelt sind, kann auch jeweils nur der oberste oder jeweils nur der unterste Boden jeder Wiederholeinheit als Umlenkblech ausgestaltet sein.

Bevorzugt sind die Wiederholeinheiten unmittelbar übereinander angeordneter Durchbrüche dabei jeweils um 180° verdreht angeordnet. Bevorzugt sind die unmittelbar übereinander angeordneten Wiederholeinheiten dabei insgesamt gleich oder ähnlich aufgebaut und insgesamt um jeweils 180° verdreht angeordnet.

Gemäß einer Ausführungsform sind die Kanallagen als Mittelkanallagen oder als Seitenkanallagen ausgebildet.

In den Mittelkanallagen ist der Kanal geradlinig zwischen den beiden verbundenen Durchbrüchen ausgebildet. Insbesondere kann mittig in der Lage ein offener Hohlraum ausgebildet sein, der einen Großteil der Fläche zwischen den Durchbrüchen einnimmt und der die beiden zusammengehörigen Durchbrüche miteinander verbindet.

Auch in den Seitenkanallagen sind zwei zusammengehörige und bevorzugt gegenüberliegende Durchbrüche durch einen Hohlraum, der einen Kanal bildet, verbunden. Im Kanal der Seitenkanallagen sind jedoch ein, zwei oder mehrere Strömungswiderstände vorgesehen.

Die Strömungswiderstände sind bevorzugt so positioniert, dass der Fluidstrom durch den Kanal zumindest abschnittsweise umgelenkt wird und bevorzugt in einer Gegenrichtung zu einem Fluidstrom in einer benachbarten Mittelkanallage fließt, um den Wärmeaustausch zwischen den beiden Fluidlagen zu maximieren.

Insbesondere in einem Abschnitt zentral im Mittelteil der benachbarten Kanäle ist bevorzugt ein Gegenstrom ausgeprägt.

Bevorzugt werden abwechselnd Mittelkanallagen und Seitenkanallagen gestapelt, um die Funktion eines Gegenstromwärmeübertragers herzustellen.

Beispielsweise sind die benachbarten Durchbrüche, die nicht für dasselbe Fluid vorgesehen sind, entlang des Umfangs um jeweils 60° versetzt (hexagonale Bodenform) oder um jeweils 45° versetzt (oktagonale Bodenform) angeordnet. Die Strömungswiderstände leiten die Fluidströme dann z.B. bevorzugt um 60° (hexagonale Bodenform) um, sodass ein Gegenstrom zum Fluidstrom der benachbarten Mittelkanallage generiert wird.

Gemäß einer Ausführungsform umfasst die Wärmetauschervorrichtung zwei oder mehr in der Stapelrichtung übereinandergestapelte Wiederholeinheiten.

Die Wiederholeinheiten umfassen jeweils dieselben oder unterschiedlich gestapelte Lagen, in derselben oder in unterschiedlicher Reihenfolge in der Stapelrichtung.

Zwei benachbarte Wiederholeinheiten sind bevorzugt jeweils um 180° verdreht gestapelt, wie zuvor beschrieben.

Die Wiederholeinheiten bzw. deren Lagen können bevorzugt unterschiedliche Materialien umfassen bzw. aus diesen bestehen, je nach Temperaturregime in der Wiederholeinheit.

So ist sichergestellt, dass die Materialien den jeweiligen Temperaturen der Fluide standhalten, ohne dass z.B. unnötig teure Materialien gewählt werden müssen.

Zum Beispiel kann für eine Wiederholeinheit, in der höhere Temperaturen herrschen, ein besser bzw. bei höheren Temperaturen hitzebeständiges Material gewählt werden als für eine Wiederholeinheit, in der niedrigere Temperaturen herrschen.

Gemäß einer Ausführungsform sind zwischen den Wiederholeinheiten jeweils eine oder mehrere Isolationslagen angeordnet.

Die Isolationslagen weisen jeweils, wie die Kanallagen oder die Zwischenlagen, zwei zusammengehörige Durchbrüche für jedes Fluid auf. Wie bei den Zwischenlagen sind bevorzugt alle Durchbrüche voneinander separiert. Weiterhin ist wie bei den Kanallagen ein Hohlraum vorgesehen, der mittig zwischen den Durchbrüchen angeordnet ist. Anders als bei den Kanallagen ist der Hohlraum jedoch kein Kanal, sondern bevorzugt von allen Durchbrüchen separiert, sodass der Hohlraum einen isolierenden, z.B. luftleeren Bereich zwischen den Wiederholeinheiten bildet. In Stapelrichtung können mehrere Isolationslagen übereinanderliegen, z.B. fünf oder mehr Isolationslagen, und so einen größeren zusammenhängenden isolierenden Bereich bilden.

Zu den Wiederholeinheiten hin ist der isolierende Bereich bzw. Hohlraum durch die geschlossenen Böden der angrenzenden Trennlagen begrenzt, die die äußersten Lagen der Wiederholeinheiten bilden.

In einer Ausführungsform ist der isolierte Bereich gasleitend mit zumindest einem Durchbruch eines der Fluide verbunden, um einen Druckausgleich innerhalb der Wärmetauschervorrichtung herzustellen.

In einer Ausführungsform ist eine Durchflussrichtung jedes der Fluide durch die Kanallagen in zwei benachbarten Wiederholeinheiten genau entgegengesetzt.

Dies wird insbesondere durch die Umlenklagen erreicht, die zwischen zwei benachbarten Wiederholeinheiten jeweils um genau 180° verdreht positioniert sind.

Der gesamte Fluidstrom eines Fluids wird in einer ersten Wiederholeinheit so von einer ersten Gasführung in eine zweite Gasführung gefördert und in der nächsten Wiederholeinheit von der zweiten Gasführung wieder in die erste Gasführung gefördert. Die zweite Gasführung ist dann durch den Durchbruch in der Umlenklage zwischen den Wiederholeinheiten verbunden, während die erste Gasführung durch den geschlossenen Boden der Umlenklage unterbrochen ist.

Zwischen der nächsten und der übernächsten Wiederholeinheit ist das Umlenkblech dann genau andersherum (um 180° verdreht) angeordnet, sodass die erste Gasführung durchgängig ist und die zweite Gasführung unterbrochen.

Gemäß einer Ausführungsform sind in der Stapelrichtung benachbarte Kanallagen, insbesondere innerhalb einer Wiederholeinheit, immer abwechselnd für zu erwärmende und für abzukühlende Fluide vorgesehen, um den Wärmeaustausch zwischen den Fluiden zu optimieren.

Gemäß einer Ausführungsform sind die Kanallagen so angeordnet sind, dass zu erwärmende und abzukühlende Fluide im Betrieb in entgegengesetzten Richtungen durch die Kanälen strömen.

Dies kann insbesondere, wie oben beschrieben, durch abwechselnde Verwendung von Mittelkanallagen und Seitenkanallagen für die verschiedenen Fluide erreicht werden, wobei bevorzugt für dasselbe Fluid immer eine gleichartige Kanallage verwendet wird.

Insbesondere wechseln sich somit bevorzugt Mittelkanallagen und Seitenkanallagen ab.

Gemäß einer Ausführungsform entspricht die Anzahl der Kanäle je Fluid den Volumenstromverhältnissen oder dem Kapazitätsstromverhältnissen der Fluide. Ist der Volumenstrom bzw. Kapazitätsstrom eines ersten Fluids als z.B. doppelt so groß wie der entsprechende Strom eines anderen Fluids, sind für das erste Fluid folglich doppelt so viele Kanäle vorgesehen wie für das andere Fluid.

Für noch ein anderes Fluid kann noch eine andere Anzahl an Kanälen vorgesehen sein.

Das Fassungsvermögen bzw. Volumen der Kanäle ist dabei bevorzugt immer gleich bzw. zumindest vergleichbar.

So kann auch im Betrieb eine in etwa gleichgroße Strömungsgeschwindigkeit für jedes der Fluide eingestellt werden.

Gemäß einer Ausführungsform ist der Wärmetauscher für den Betrieb mit drei oder mehr, bevorzugt mit genau drei Fluiden vorgesehen.

Ist der Wärmetauscher für den Betrieb mit genau drei Fluiden vorgesehen, weisen die Lagen in einer Ausführungsform eine hexagonale Form auf, wobei die Durchbrüche jeweils um 60° versetzt zu den jeweils benachbarten Durchbrüchen entlang einer der sechs Kanten der hexagonalen Lagen angeordnet sind. Mit anderen Worten, weist die Lage die Form eines (regelmäßigen) Hexagons (Sechsecks) auf, das sechs Kanten aufweist, wobei zwei benachbarte Kanten jeweils einen 120°-Winkel einschließen bzw. jeweils um 60° von einer geraden Linie ("180°-Winkel") abweichen, also versetzt sind.

Jeweils ein Durchbruch ist dann entlang jeweils einer der sechs Kanten vorgesehen, wobei an zwei gegenüberliegenden Kanten die zwei zusammengehörigen Durchbrüche für dasselbe Fluid vorgesehen sind.

Analog sind eine Ausführungsform für vier Fluide in achteckiger oder für fünf Fluide in zehneckiger Form und analoge Ausführungsformen für mehr als fünf Fluide möglich.

Gemäß einer Ausführungsform ist die Wärmetauschervorrichtung für das Erwärmen des Fluides Wasserdampf und für das Abkühlen der Fluide Wasserstoff und Sauerstoff eingerichtet.

Insbesondere ist die Wärmetauschervorrichtung für das Erwärmen von drei Volumenteilen Wasserdampfs mittels zwei Volumenteilen Wasserstoff und einem Volumenteil Sauerstoff ausgebildet.

Insbesondere weisen die Kanallagen einer Wiederholeinheit dann bevorzugt die sich gemäß der folgenden Sequenz wiederholende Reihenfolge in der Stapelrichtung auf:
- Mittelkanallage für Wasserdampf,
- Seitenkanallage für Wasserstoff,
- Mittelkanallage für Wasserdampf,
- Seitenkanallage für Sauerstoff,
- Mittelkanallage für Wasserdampf,
- Seitenkanallage für Wasserstoff.

Gemäß einer Ausführungsform wiederholt sich in einer Wiederholeinheit die Sequenz der Kanallagen mehrmals, bevorzugt bis zu zehnmal.

So kann einfach durch eine modulare Anordnung von Sequenzen eine Wiederholeinheit mit der benötigten Kapazität bereitgestellt werden.

Die Sequenz kann einfach den Anforderungen entsprechend ausgelegt und gestaltet werden.

Durch abwechselnde Mittelkanal- und Seitenkanallagen wird ein Gegenstromschema gewährleistet, wobei der zu erwärmende Wasserdampf entgegengesetzt zu den abzukühlenden Gasen Wasserstoff und Sauerstoff strömt.

Die Seitenkanallagen umfassen Strömungswiderstände, die bevorzugt auch die Strömungsgeschwindigkeit der durchströmenden Gase reduzieren und die Gase verwirbeln, um den Wärmeübergang zu verbessern.

Gemäß einer Ausführungsform sind die Kanäle durch Leitstrukturen in mehrere Teilkanäle aufgetrennt, z.B. um den Strömungswiderstand gezielt einzustellen oder um Trägerelemente für die weiteren aufeinander gestapelten Lagen zu bilden.

Die Lagen sind gemäß einer Ausführungsform Bleche, in welche die Durchbrüche und Hohlräume z.B. gestanzt sind.

Die Lage können alternativ auch Formteile sein, die z.B. additiv gefertigt sind.

Die Lagen sind gemäß einer Ausführungsform stoffschlüssig verbunden, insbesondere diffusionsverschweißt, laserverschweißt oder miteinander verlötet. Insbesondere sind die Lagen so miteinander verbunden, dass die Fluide zwischen den Lagen nicht in die bzw. aus der Wärmetauschervorrichtung ein- oder austreten können.

Die Lagen weisen optional Stege zur mechanischen Verstärkung der Verbindung zwischen den Lagen auf. Die Stege können in Ausführungsformen z.B. die Durchbrüche unterbrechen.

Gemäß einer Ausführungsform sind entlang des Umfangs der Lagen Aussparungen, die auch als Taschen bezeichnet werden können, zwischen den Durchbrüchen vorgesehen, die zur thermischen Isolation zwischen den Durchbrüchen oder zur mechanischen Verspannung der Lagen geeignet sind.

Gemäß einer Ausführungsform sind die Aussparungen nach außen (Umgebung der Wärmetauschervorrichtung) hin geöffnet. Gemäß einer anderen Vorrichtung sind die Aussparungen nach außen nicht geöffnet, sondern bilden quasi luftleere Hohlräume, die z.B. als Isolationsbereich fungieren.

Insbesondere sind die Aussparungen bevorzugt an entgegengesetzten Enden der Lagen, zwischen jeweils entgegengesetzten Paaren an Durchbrüchen, angeordnet.

Insbesondere sind in Ausführungen der Wärmetauschervorrichtung in allen Lagen übereinander angeordnete Aussparungen vorgesehen, durch die Stäbe zur Verspannung der gesamten Wärmetauschervorrichtung geführt sein können.

Die Stäbe sind dann auf Zug und die gestapelten Lagen sind auf Druck beansprucht.

Dies erleichtert z.B. auch den sicheren Transport der Wärmetauschervorrichtung.

Weiterhin wird eine Elektrolyse-Vorrichtung offenbart, die einen Stapel an Elektrolysezellen und die Wärmetauschervorrichtung wie zuvor beschrieben umfasst.

Die Wärmetauschervorrichtung ist dann bevorzugt unter dem Stapel an Elektrolysezellen angeordnet und ist dazu eingerichtet, dass Wasserdampf in der Wärmetauschervorrichtung aufgewärmt und aus der Wärmetauschervorrichtung in den Stapel gefördert wird und Wasserstoff und Sauerstoff aus dem Stapel in die Wärmetauschervorrichtung gefördert werden und in der Wärmetauschervorrichtung abgekühlt werden.

Der Wasserdampf wird in den Elektrolysezellen in Wasserstoff und Sauerstoff zerspalten.

In einer Ausführungsform sind der Stapel und die Wärmetauschervorrichtung dann durch eine gemeinsame Spannvorrichtung mechanisch verspannt, die dazu z.B. durch die Aussparungen in den Lagen und optional auch entsprechenden Aussparungen der Elektrolysezellen geführt sein kann.

Nachfolgend werden konkrete Ausführungsbeispiele der Erfindung anhand von Figuren beschrieben.

Die Erfindung ist nicht auf die Ausführungsbeispiele beschränkt.

Die Figuren sind nicht zwingend verhältnis- oder maßstabsgetreu.

Gezeigte Merkmale der Ausführungsbeispiele können auch beliebig anders geeignet kombiniert sein.

Die Figuren zeigen:
Figur 1: Ausführungsbeispiele verschiedener Typen der Lagen in perspektivischer Ansicht.
Figur 2: Ausführungsbeispiel einer speziellen Seitenkanallage.
Figur 3: Ausführungsbeispiele von Lagen mit Aussparungen.
Figur 4: Ausführungsbeispiele von Lagen mit Leitstrukturen.
Figur 5: Ausführungsbeispiel einer Sequenz an gestapelten Lagen in mehreren schematischen Explosionsansichten. Links sind nur die Lagen dargestellt. Rechts daneben ist der zu erwärmende Wasserdampfstrom durch die Lagen dargestellt. Mittig sind der abzukühlende Wasserstoffstrom und rechts daneben der abzukühlende Sauerstoffstrom dargestellt. In der Ansicht ganz rechts sind alle drei vorgenannten Ströme dargestellt.
Figur 6: Schematische Darstellung einer Wärmetauschervorrichtung mit mehreren Wiederholeinheiten und dazwischen angeordneten Isolierlagen.
Figur 7: Spezielles Ausführungsbeispiel einer Lage mit stegartigen Verstärkerstrukturen.
Figur 8: Spezielles Ausführungsbeispiel einer Lage mit katalytisch aktiver Beschichtung.
Figur 9: Gesamtansicht einer Wärmetauschervorrichtung mit Flanschen.

Exemplarisch werden in den Figuren erst die einzelnen Lagen, aus denen die Wärmetauschervorrichtung zusammengesetzt sein kann, dann eine beispielhafte Sequenz an Lagen und schließlich ganze Wiederholeinheiten mit mehreren Sequenzen und die gesamte Wärmetauschervorrichtung gezeigt.

In Figur 1 sind in einer perspektivischen Ansicht fünf verschiedene Typen der Lagen 1 gemäß der Erfindung dargestellt.

Alle Lagen 1 der Ausführungsbeispiele weisen exemplarisch eine regelmäßige sechseckige, also hexagonale, Form auf. Die Lagen 1 sind für eine Wärmetauschervorrichtung vorgesehen, die für die Durchströmung mit drei Fluiden geeignet ist.

Alternativ können z.B. auch oktagonale Lagen für vier Fluide oder zehneckige Lagen für fünf Fluide oder auch runde, z.B. kreisförmige oder elliptische Lagen für beliebig viele Fluide vorgesehen sein.

Die Lagen 1 sind flach ausgeführt. Das heißt, sie weisen eine Plattenform mit zwei entgegengesetzt gerichteten flächigen Seiten mit verhältnismäßig großen Abmessungen und eine verhältnismäßig geringe Dicke zwischen den beiden Seiten auf. Die Ränder der flächigen Seiten werden als Kanten und der gesamte Rand als Umfang bezeichnet.

Die Lagen werden in der Dickenrichtung gestapelt, indem die flächigen Seiten jeweils aufeinander platziert werden, bevorzugt deckungsgleich.

Die Lagen 1 weisen entlang ihres Umfangs also nahe am äußeren Rand der flächigen Seiten Durchbrüche 2 auf, die durch die gesamte Dicke der Lagen 1 hindurchgebrochen sind. Die Durchbrüche 2 sind also als Durchgangslöcher in den Lagen 1 ausgebildet.

Die Durchbrüche 2 sind entlang des Umfangs nebeneinander angeordnet, bevorzugt entlang des gesamten Umfangs.

An jeweils einer der sechs Kanten der Lage, kann jeweils ein Durchbruch 2 angeordnet sein. Zwei entgegengesetzt im Sechseck positionierte Durchbrüche dienen jeweils wie oben beschrieben zur Förderung desselben Fluids.

Insbesondere benachbarte Durchbrüche 2 sind untereinander nie direkt verbunden, sondern sind durch Stege 3 getrennt, die als zumindest schmale geschlossene Flächen der Lagen 1 zwischen den entlang des Umfangs nebeneinander angeordneten Durchbrüchen 2 ausgebildet sind.

Die Abmessungen der Durchbrüche 2 in Umfangsrichtung sind dabei im Beispiel deutlich größer als die Abmessungen der Stege 3, um einen ausreichenden Fluidstrom zu ermöglichen.

Weiterhin ist mittig (mit Blick auf die flache Seite betrachtet) in den Lagen 1 zwischen den Durchbrüchen 2 ein flächiger geschlossener Boden 4 oder ein Hohlraum 5 vorgesehen.

Der geschlossene Boden 4 grenzt alle Durchbrüche 2 zur Mitte der Lage hin voneinander ab.

Der Hohlraum 5 ist zumindest zu einigen Durchbrüchen hin wiederum durch schmale Stege 3 begrenzt. Der Hohlraum 5 ist ebenso wie die Durchbrüche 2 durch die gesamte Dicke der Lagen 1 durchgebrochen.

Der Hohlraum nimmt fast den gesamten mittigen Zwischenraum der Lage 1 zwischen den Durchbrüchen 2 ein und wird von den Durchbrüchen 2 nur optional durch die schmalen Stege begrenzt.

Der geschlossene Boden 4 oder der Hohlraum 5 weisen in den Beispielen jeweils eine im Wesentlichen sechseckige Form auf, um welche die Durchbrüche 2, die jeweils eine Trapezform aufweisen, angeordnet sind.

Insbesondere sind die Durchbrüche 2 so angeordnet, das entlang jeder der sechs Kanten des sechseckigen Hohlraums 5 oder des geschlossenen Bodens 4 ein Durchbruch 2 angeordnet ist, insgesamt also bis zu sechs Durchbrüche. Die längeren Grundseiten der Trapeze sind dabei dem Kanten des sechseckigen Hohlraums 5 oder des geschlossenen Bodens 4 zugewandt.

Die erste Lage 1 von links ist eine Umlenklage 1A. In der Umlenklage 1A ist für jedes Fluid genau ein Durchbruch 2 vorgesehen, insgesamt also drei Durchbrüche 2.

Die restliche Umlenklage 1A umfasst nur den geschlossenen Boden 4. Auch an den jeweils einem Durchbruch 2 entgegengesetzten Kanten der sechseckigen Umlenklagen 1A ist jeweils nur geschlossener Boden 4 vorgesehen, sodass die Fluide hier am Durchfluss gehindert sind, da keine Durchbrüche vorgesehen sind.

Die Fluide werden daher mittels der Umlenklage 1A zu den in der Umlenklage 1A offenen Durchbrüchen 2 umgelenkt.

Umlenklagen 1A sind wie zuvor oben beschrieben insbesondere an den äußeren Enden einer Wiederholeinheit vorgesehen, wobei die Umlenklagen über und unter der Wiederholeinheit bevorzugt um genau 180° verdreht sind, sodass die Fluide innerhalb einer Wiederholeinheit gezwungen sind, zumindest einmal von ersten Gasführungen, die von übereinanderliegenden Durchbrüchen gebildet werden, zu zweiten Gasführungen durch Kanäle in den Lagen 1 zu fließen. In einer Umlenklage 1A über der Wiederholeinheit sind dann z.B. nur die Durchbrüche für die ersten Gasführungen geöffnet und in einer Umlenklage 1A unter der Wiederholeinheit sind dann z.B. nur die Durchbrüche für die zweiten Gasführungen geöffnet oder umgekehrt.

Rechts neben der Umlenklage 1A ist eine Mittelkanallage 1B gezeigt. Die Mittelkanallage 1B umfasst, wie alle Lagen außer der Umlenklage 1A, sechs regelmäßig entlang der Kanten der sechseckigen Lage angeordnete Durchbrüche 2, wobei jeweils zwei entgegengesetzte Durchbrüche 2 zu Gasführungen desselben Fluids zugeordnet sind.

Die Mittelkanallage 1B umfasst weiterhin einen offenen Hohlraum 5 mittig in der Lage. Der Hohlraum 5 verbindet zwei zusammengehörige Durchbrüche 2b direkt und geradlinig miteinander und bildet so einen Mittelkanal zwischen den zwei Durchbrüchen 2b zum Transport von Fluid zwischen zwei Gasführungen.

D.h., zwischen den Durchbrüchen 2b und dem Hohlraum 5 sind keine Stege vorgesehen. Die übrigen Durchbrüche 2 sind vom Hohlraum 5 durch die Stege 3 abgetrennt. Eine Mischung der Fluide soll nie erfolgen. Nur Wärmeaustausch ist gewünscht.

Ein Mittelkanal ermöglicht vorteilhaft ein direktes schnelles Durchfließen des Fluides von einem ersten zu einem zweiten Durchbruch 2 und somit von einer ersten zu einer zweiten Gasführung für dasselbe Fluid.

Im Mittelkanal, der durch den Hohlraum 5 gebildet wird, sind keine Strömungswiderstände vorgesehen.

Wiederum rechts daneben ist eine Zwischenlage 1C dargestellt.

Die Zwischenlage 1C ist ähnlich wie die Umlenklage 1A aufgebaut, weist aber insgesamt sechs Durchbrüche 2, also für jede der Gasführungen einen Durchbruch 2, auf.

Zwischen den Durchbrüchen 2 ist geschlossener Boden vorgesehen 4. Die Durchbrüche 4 sind nicht miteinander verbunden.

D.h., in der Zwischenlage 1C ist kein Austausch von Fluiden zwischen zwei Gasführungen möglich. Alle Gasführung werden aber fortgesetzt, sodass keine Umlenkung der Fluidströme verursacht wird.

Die Zwischenlage 1C wird insbesondere zwischen zwei Kanallagen, also zum Beispiel der zuvor gezeigten Mittelkanallage 1B oder einer Seitenkanallage 1D, als trennende Lage eingesetzt.

Der geschlossene Boden 4 der Zwischenlage 1C wirkt dann als Trennwand zwischen den Hohlräumen 5 der angrenzenden Lagen, die als Kanäle fungieren.

In der Abbildung weiter rechts ist eine Seitenkanallage 1D gezeigt, die im Wesentlichen wie die Mittelkanallage 1B ausgeführt ist, aber zusätzlich Strömungswiderstände 6 aufweist, die im Hohlraum (bzw. Seitenkanal) 5 strukturiert sind.

Die Strömungswiderstände 6 sind im Beispiel so angeordnet, dass die wesentliche Flussrichtung des Fluides durch den Hohlraum 5 erst um 60° gegenüber einer direkten Verbindung zwischen den hier verbundenen Durchbrüchen 2d geändert wird und anschließend nochmals um 60° zurückgeändert wird, sodass das Fluid letztendlich von einem der Durchbrüche 2d zu dem gegenüberliegenden Durchbruch 2d geleitet wird.

Die Seitenkanallagen 1D erfüllen im Wesentlichen ähnliche Funktionen wie die Mittelkanallagen 1B. Durch die Strömungswiderstände kann die Fließgeschwindigkeit der Fluide variieren. Weiterhin wird die Fließrichtung der Fluide gezielt verändert.

Die ganz rechts in Figur 1 gezeigte Lage ist weiterhin eine Isolationslage 1E, in denen ein Hohlraum 5 zwischen den Durchbrüchen 2 vorgesehen ist, der Hohlraum 5 aber mit keinem der Durchbrüche 2 verbunden ist.

Der Hohlraum kann somit ein luftleerer Raum bzw. ein Isolationsbereich sein. Ein oder mehrere Isolationslagen sind bevorzugt in Stapelrichtung übereinander angeordnet, um einen größeren zusammenhängenden Isolationsberiech zu bilden. Ober- und unterhalb der Isolationslagen 1E sind im Stapel bevorzugt zwei Zwischenlagen 1C oder Umlenklagen 1A angeordnet, deren geschlossene Böden 4 den Isolationsbereich nach oben und unten begrenzen.

Figur 2 zeigt eine spezielle Ausführungsform einer Seitenkanallage 1D.

In der speziellen Ausführungsform des Seitenkanallage 1D ist an einem der Durchbrüche 2d, die zum Hohlraum 5 hin geöffnet sind und durch den Seitenkanal verbunden sind, eine Öffnung nach außen, also eine Öffnung im äußeren Umfang der Lage 1D vorgesehen.

Es handelt sich hier z.B. um eine Lage zur Sauerstoffförderung. Sauerstoff kann in der Umgebung der Wärmetauschervorrichtung vorhanden sein. Daher kann z.B. an einem oberen oder unteren Ende der Wärmetauschervorrichtung in Stapelrichtung eine solche geöffnete Lage eingerichtet sein, durch die der Sauerstoff aus der Umgebung oder die Umgebungsluft, die Sauerstoff enthält, von außen in die Wärmetauschervorrichtung strömen kann.

Dies erfolgt insbesondere dann, wenn in der Wärmetauschervorrichtung vorteilhaft ein geringerer Druck als außerhalb der Wärmetauschervorrichtung herrscht.

In Figur 3 sind weitere spezielle Ausführungen der Kanallagen, also des Seitenkanallage und der Mittelkanallage gezeigt. In der Mitte ist eine Mittelkanallage 1B und links und rechts sind zwei verschieden strukturierte Seitenkanallagen 1D gezeigt.

In der linken Seitenkanallage 1D leiten die zwei Strömungswiderstände 6 einen durch den Kanal fließenden Fluidstrom erst nach links und dann nach rechts um. In der rechten Seitenkanallage 1D leiten die zwei Strömungswiderstände 6 einen durch den Kanal fließenden Fluidstrom erst nach rechts und dann nach links um.

Die beiden Seitenkanallagen 1D können in der Wärmetauschervorrichtung abwechselnd zwischen den Mittelkanallagen 1B gestapelt sein, um zwei verschiedene Fluide jeweils im Gegenstrom zu einem durch die Mittelkanallagen 1B fließenden Fluid zu führen und somit den Wärmeaustausch zwischen dem Fluid im Mittelkanal und den Fluiden in den Seitenkanälen zu optimieren.

Zwischen zwei Durchbrüchen 2 kann weiterhin, wie in Figur 3 gezeigt, optional jeweils eine Aussparung 7 vorgesehen sein. Die Aussparung 7 kann insbesondere zwischen den beiden Fluiden, die durch die Seitenkanäle fließen, vorgesehen sein, da oder sofern zwischen diesen Fluiden i.d.R. kein Wärmeaustausch erwünscht ist.

Zwischen zwei Durchbrüchen 2 können mehrere Aussparungen 7 vorgesehen sein, die z.B. einen luftleeren Isolationsbereich umschließen können oder nach außen geöffnet und mit Umgebungsluft gefüllt sind. So können die Aussparungen 7 die entsprechenden Durchbrüche 2 voneinander thermisch isolieren.

Die Aussparungen 7 können sich auch durch den gesamten Stapel ziehen und so übereinander angeordnet Röhren oder Halbröhren bilden, in denen Verspannungsstrukturen wie Verspannungsstäbe entlang des Stapels angeordnet sein können.

Figur 4 zeigt weitere spezielle Ausführungsformen von Lagen 1. Insbesondere sind wieder eine Seitenkanallage 1D links und eine Mittelkanallage 1B rechts gezeigt.

Zusätzlich zu den Aussparungen 7 sind in Figur 4 Leitstrukturen 8 gezeigt, die die Hohlräume 5 bzw. die Kanäle in mehrere Teilhohlräume/Teilkanäle aufteilen.

So kann der Fluidstrom gezielter geleitet und ein Strömungswiderstand gezielter eingestellt werden. Auch können die Leitstrukturen 8 als Trägerstrukturen für die übereinandergestapelten Lagen fungieren.

Zusätzlich sind separate Trägerstrukturen 9 in Form von geschlossenen Böden zwischen den Kanälen und den Durchbrüchen 2 gezeigt.

Die Trägerstrukturen 9 stabilisieren den Stapel aus mehreren Lagen zusätzlich mechanisch.

In Figur 5 ist nun beispielhaft ein Stapel mehrerer Lagen 1 gezeigt.

Insbesondere ist eine Sequenz 10 an Lagen 1, die sich innerhalb einer Wiederholeinheit mehrmals wiederholen kann, in einer explosionsartigen Ansicht dargestellt.

Ganz links ist nur der Stapel der Lagen gezeigt, rechts daneben ist zusätzlich ein Fluidstrom an Wasserdampf durch Pfeile schematisch angedeutet, wieder rechts daneben ist zusätzlich ein Fluidstrom an Wasserstoff durch Pfeile schematisch angeordnet, wieder rechts daneben ist zusätzlich ein Fluidstrom an Sauerstoff durch Pfeile schematisch angedeutet, wieder rechts daneben sind alle drei vorgenannten Fluidströme angedeutet.

Die übereinander angeordneten Durchbrüche 2 der Lagen 1 bilden jeweils Gasführungen 20. Es sind sechs somit Gasführungen vorgesehen.

Jeweils zwei an entgegengesetzten Enden der Lagen angeordnete Gasführungen sind zusammengehörige Gasführungen, die für die Förderung desselben Fluids bestimmt sind und die innerhalb der Lagen 1 durch Kanäle 50 verbunden sind.

Die Kanäle 50 werden durch die Hohlräume 5 gebildet und sind durch die daneben liegenden geschlossenen Böden 4 der Zwischenlagen 1C voneinander getrennt.

Die Gasführung 20a sind für Wasserdampf vorgesehen, die Gasführung 20b sind für Wasserstoff vorgesehen und die Gasführung 20c sind für Sauerstoff vorgesehen.

Der Wasserdampf soll erwärmt werden und fließt im Beispiel von unten nach oben durch den Lagenstapel, während die Gase Sauerstoff und Wasserstoff von oben nach unten durch den Lagenstapel fließen und abgekühlt werden.

Die Mittelkanallagen 1B sind für den Durchfluss von Wasserdampf zwischen den Gasführungen 20a vorgesehen und die Seitenkanallagen 1D sind für den Durchfluss der Gase Sauerstoff und Wasserstoff zwischen den Gasführungen 20b und 20c vorgesehen.

Die Seitenkanallagen 1D sind jeweils so ausgerichtet, dass Wasserstoff und Sauerstoff jeweils im Gegenstrom bezüglich des Wasserdampfes durch die Kanäle geleitet werden.

Die Reihenfolge der Lagen in der dargestellten beispielhaften Sequenz 10 ist demnach wie folgt:
Zwischenlage 1C,
Seitenkanallage 1D,
Zwischenlage 1C:
   Die beiden Zwischenlagen und die dazwischen eingeschlossene Seitenkanallage bilden im Beispiel einen Kanal, durch den Wasserstoff von einer der Gasführungen 20b, die für Wasserstoff vorgesehen ist, in die andere Gasführung 20b, die für Wasserstoff vorgesehen ist, geleitet werden kann.
Nach der zuletzt genannten Zwischenlage 1C folgen folgende Lagen:
   Mittelkanallage 1B,
   Zwischenlage 1C:
      Die Mittelkanallage bildet einen Kanal durch den Wasserdampf von einer der Gasführungen 20a für Wasserdampf in die andere Gasführung 20a für Wasserdampf geleitet wird. Der Wasserdampf wird damit im Gegenstrom zu dem Wasserstoff in der darüber liegenden Seitenkanallage geführt, sodass ein maximaler Wärmeaustausch zwischen dem abzukühlen Wasserstoff und dem aufzuwärmenden Wasserdampf über den geschlossenen Boden der Zwischenlage 1C ermöglicht wird.
Nach der zuletzt genannten Zwischenlage 1C folgen folgende Lagen:
   Seitenkanallage 1D,
   Zwischenlage 1C:
      Die weitere Seitenkanallage verbindet zwei weitere Durchführungen 20c, die für die Förderung von Sauerstoff vorgesehen sind. Die Seitenkanallage ist wiederum so strukturiert, dass der Sauerstoffstrom, der abzukühlen ist,
      im Gegenstrom zum darüber fließenden Wasserdampfstrom, der abzukühlen ist, verläuft.

Anschließend sind im Stapel wiederum eine Mittelkanallage 1B für Wasserdampf, dann nach einer Zwischenlage 1C wiederum eine Seitenkanallage 1D für Wasserstoff und dann nach noch einer Zwischenlage 1C wiederholt eine Mittelkanallage 1B für Wasserdampf vorgesehen.

Diese genannten Lagen 1 bilden die Sequenz 10, wobei die Anzahl der Kanäle für die jeweiligen verschiedenen Fluide vorteilhaft dem Verhältnis der Volumenanteile der Fluide entspricht. Der Stapel kann einfach entsprechend zusammengesetzt sein.

Die gesamte Sequenz 10 wiederholt sich anschließend. Die Sequenz kann sich mehrmals, z.B. zehnmal, wiederholen, um eine Wiederholeinheit zu bilden. Über die Anzahl der Lagen in der Wiederholeinheit kann einfach ein

Gesamtströmungswiderstand eingestellt werden.

Ganz unten in der Wiederholeinheit ist wie auch in der Figur 5 bereits gezeigt ein Umlenkblech 1A statt einem Zwischenblech 1C vorgesehen.

Die Umlenkbleche 1A übereinander gestapelter Wiederholeinheiten oder bevorzugt die ganzen Wiederholeinheiten sind bevorzugt um 180° verdreht positioniert, sodass die Umlenkbleche 1A unten in der Wiederholeinheit und oberhalb der Wiederholeinheit bevorzugt genau drei andere Gasführungen 20 blockieren, jeweils eine pro Fluid.

Somit werden alle Fluide innerhalb einer Wiederholeinheit komplett durch die vorgesehenen Kanäle 50 in die jeweils andere Gasführung geleitet.

In Figur 6 sind schließlich mehrere schematisch dargestellte Wiederholeinheiten 100 übereinander dargestellt, die insgesamt eine Wärmetauschervorrichtung 1000 bilden.

Zwischen den einzelnen Wiederholeinheiten 100, sind jeweils mehrere Isolationslagen 1E, bevorzugt bis zu fünf Isolationslagen 1E, angeordnet, die jeweils einen Isolationsbereich zwischen den Wiederholeinheiten 100 bilden.

Die Isolationslagen 1E sind in Figur 6 als strukturelle Lagen abgebildet, während anstelle der Lagen der Wiederholeinheiten 100 nur einige exemplarische Fluidströme schematisch stark vereinfacht dargestellt sind.

Wie zuvor beschrieben werden die Fluidströme innerhalb einer Wiederholeinheit 100 bevorzugt jeweils komplett umgelenkt und zwischen den Gasführungen ausgetauscht, wobei sich die Austauschrichtung bevorzugt in jeder zweiten Wiederholeinheit wiederholt.

Insbesondere kann jede Wiederholeinheit 100 eine größere Anzahl an Lagen als dargestellt umfassen. In der Figur sind jeweils nur zwei Sequenzen 10 pro Wiederholeinheit 100 angedeutet. Es können jedoch auch mehr Sequenzen, insbesondere bis zu 10 Sequenzen oder mehr, vorgesehen sein.

Die Länge der Wärmetauschervorrichtung 1000 und der einzelnen Wiederholeinheiten 100 kann vorteilhaft entsprechend dimensioniert sein, um eine vorgegebene Temperaturdifferenz zu überwinden, und thermo-mechanische Spannungen gering zu halten.

Da in den Wiederholeinheiten verschiedene Temperaturen herrschen, können, um die Kosten zu optimieren, verschiedene Materialien, insbesondere verschieden temperaturbeständige Materialien, für die einzelnen Wiederholeinheiten vorgesehen sein.

In Figur 7 ist ergänzend eine weitere spezielle Lage 1 gezeigt. Die hier zusätzlich gezeigten Elemente können auf jeden Lagentyp zutreffen.

Die Lage 1 weist optionale Stege 3a auf, die zusätzlich nahe am Rand der Lage 1, auf der Oberfläche der Lage 1 ausgebildet sind und die die Lage 1 mechanisch stabilisieren. Entlang der Stege 3a kann ein Verschweißen oder Verlöten zwischen benachbarten Lagen vereinfacht stattfinden.

Figur 8 zeigt eine weitere spezielle Ausführungsform einer Lage 1, wobei ein geschlossener Boden 4 zusätzlich mit einem katalytisch aktiven Material 4a beschichtet ist, sodass eine chemische Reaktion eines über das katalytisch aktive Material fließenden Fluids vorteilhaft ausgelöst oder beschleunigt wird.

Figur 9 zeigt schließlich die gesamte Wärmetauschervorrichtung 1000 von außen.

Die Wärmetauschervorrichtung 1000 ist aus einem Stapel von beliebig vielen Wiederholeinheiten 100 gebildet, die miteinander zumindest entlang des Außenumfangs stoffschlüssig und gasdicht verbunden sind, z.B. verlötet oder verschweißt sind.

Oben und unten an der Wärmetauschervorrichtung 1000 sind weiterhin Flansche 1001 angebracht, über die die Wärmetauschervorrichtung 1000 innerhalb einer Anlage verbaut und befestigt werden kann. Insbesondere kann auf einem oberen Flansch eine Grundplatte für ein Elektrolysemodul 1002 vorgesehen sein.

Das Elektrolysemodul 1002 kann einen Stapel an einzelnen Zellen umfassen, die bevorzugt direkt auf der Grundplatte über der Wärmetauschervorrichtung angeordnet und gestapelt sind und vorteilhaft gemeinsam mit der Wärmetauschervorrichtung verspannt sein können.

### Bezugszeichenliste

1 Lage
1A Umlenklage
1B Mittelkanallage
1C Zwischenlage
1D Seitenkanallage
1E Isolationslage
2,2b,2d Durchbrüche
3 Stege
3a optionale Stege
4 geschlossener Boden
4a katalytisch aktives Material
5 Hohlraum
6 Strömungswiderstände
7 Aussparungen
8 Leitstrukturen
9 Trägerstrukturen
10 Sequenz an Lagen
20,20a,20b,20c Gasführungen
50 Kanäle
100 Wiederholeinheit aus Sequenzen
1000 Wärmetauschervorrichtung
1001 Flansche
1002 Elektrolysemodul

## Patentansprüche

1. Wärmetauschervorrichtung (1000), umfassend eine Wiederholeinheit (100) verschieden strukturierter übereinandergestapelter Lagen (1),
wobei die Wärmetauschervorrichtung (1000) für drei oder mehr verschiedene Fluide jeweils zwei Gasführungen (20) in Stapelrichtung aufweist und weiterhin für jedes der Fluide einen oder mehrere Kanäle (50) senkrecht zur Stapelrichtung aufweist, durch die die jeweils zwei Gasführungen (20) miteinander verbunden sind,
wobei die Gasführungen (20) für verschiedene Fluide nicht miteinander verbunden sind,
wobei die Kanäle (50) für die verschiedenen Fluide in sich kreuzenden Richtungen ausgerichtet sind,
wobei jede Lage (1) einen wärmeleitenden geschlossenen Boden (4) umfasst, in dem entlang des Umfangs der Lage Durchbrüche (2) ausgespart sind und in dem ein optionaler Hohlraum (5) mittig zwischen den Durchbrüchen (2) ausgespart ist,
wobei für jedes Fluid ein Durchbruch (2) oder zwei zusammengehörige Durchbrüche (2) vorgesehen sind, wobei die zwei zusammengehörigen Durchbrüche (2) an jeweils entgegengesetzten Enden der jeweiligen Lage (1) angeordnet sind,
wobei die Durchbrüche (2) übereinander angeordneter Lagen (1) die Gasführungen (20) bilden,
wobei die Wiederholeinheit (100) zumindest die folgenden strukturierten Lagen (1) enthält:
- Trennlagen (1A,1C), die nur separate Durchbrüche (2) aufweisen, die nicht miteinander verbunden sind, und die nicht den Hohlraum (5) aufweisen,
- Kanallagen (1B,1D), die für jedes Fluid zwei zusammengehörige Durchbrüche (2) aufweisen, in denen der Hohlraum (5) als Kanal (50) genau zwei zusammengehörige Durchbrüche (2) verbindet, wobei der Kanal (50) in Stapelrichtung durch die geschlossenen Böden angrenzender Zwischenlagen (1C) begrenzt wird,
wobei die Wiederholeinheit (100) in Stapelrichtung immer abwechselnd eine der Trennlagen (1A,1C) und eine der Kanallagen (1B,1D) aufweist, wobei die in Stapelrichtung äußersten Lagen (1) der Wiederholeinheit (100) jeweils eine der Trennlagen (1A,1C) sind.

2. Wärmetauschervorrichtung (1000) nach Anspruch 1, wobei die Trennlagen (1A,1C) Zwischenlagen (1C), in denen jeweils zwei zusammengehörige Durchbrüche (2) für jedes Fluid ausgebildet sind, und Umlenklagen (1A), in denen jeweils nur genau ein Durchbruch (2) für jedes Fluid ausgebildet ist, umfassen, wobei zumindest eine der äußersten Lagen (1) der Wiederholeinheit (100) jeweils eine der Umlenklagen (1A) ist und wobei die übrigen Trennlagen (1A,1C) der Wiederholeinheit (100) jeweils eine der Zwischenlagen (1C) sind.

3. Wärmetauschervorrichtung (1000) nach einem der Ansprüche 1 oder 2, wobei die Kanallagen (1B,1D) Mittelkanallagen, in denen der Kanal (50) geradlinig zwischen den beiden verbundenen Durchbrüchen (2) ausgebildet ist, und Seitenkanallagen (1D), in denen Strömungswiderstände im Kanal (50) vorgesehen sind, umfassen.

4. Wärmetauschervorrichtung (1000) nach einem der Ansprüche 1 bis 3, wobei die Wärmetauschervorrichtung (1000) zwei oder mehr in der Stapelrichtung übereinandergestapelte Wiederholeinheiten (100) umfasst, die jeweils dieselben oder unterschiedlich gestapelte Lagen (1) in der Stapelrichtung umfassen.

5. Wärmetauschervorrichtung (1000) nach Anspruch 4, wobei zwischen den Wiederholeinheit (100)en jeweils eine oder mehrere Isolationslagen (1E) angeordnet sind, die jeweils zwei zusammengehörige Durchbrüche (2) für jedes Fluid aufweisen, wobei alle Durchbrüche (2) voneinander separiert sind, und die mittig zwischen den Durchbrüchen (2) einen von allen Durchbrüchen (2) separierten Hohlraum (5) aufweisen.

6. Wärmetauschervorrichtung (1000) nach Anspruch 4 oder 5, die so gestaltet ist, dass eine Durchflussrichtung jedes der Fluide durch die Kanallagen (1B,1D) in zwei benachbarten Wiederholeinheit (100)en genau entgegengesetzt ist.

7. Wärmetauschervorrichtung (1000) nach einem der Ansprüche 1 bis 6, wobei in der Stapelrichtung benachbarte Kanallagen (1B,1D) innerhalb der Wiederholeinheit (100) immer abwechselnd für zu erwärmende und für abzukühlende Fluide vorgesehen sind.

8. Wärmetauschervorrichtung (1000) nach einem der Ansprüche 1 bis 7, wobei die Kanallagen (1B,1D) so angeordnet sind, dass zu erwärmende und abzukühlende Fluide im Betrieb in entgegengesetzten Richtungen durch die Kanäle (50) strömen.

9. Wärmetauschervorrichtung (1000) nach einem der Ansprüche 1 bis 8, wobei die Anzahl der Kanäle (50) je Fluid den Volumenstromverhältnissen oder Kapazitätsstromverhältnissen der Fluide entspricht.

10. Wärmetauschervorrichtung (1000) nach einem der Ansprüche 1 bis 9, die für den Betrieb mit drei Fluiden vorgesehen ist, wobei die Lagen (1) eine hexagonale Form aufweisen, wobei die Durchbrüche (2) jeweils um 60° versetzt zu den jeweils benachbarten Durchbrüchen (2) entlang einer der sechs Kanten der hexagonalen Lagen (1) angeordnet sind.

11. Wärmetauschervorrichtung (1000) nach Anspruch 10, wobei die Wärmetauschervorrichtung (1000) für das Erwärmen des Fluides Wasserdampf und für das Abkühlen der Fluide Wasserstoff und Sauerstoff eingerichtet ist, wobei die Kanallagen (1B,1D) die sich gemäß der folgenden Sequenz (10) wiederholende Reihenfolge in der Stapelrichtung aufweisen:
- Mittelkanallage (1B) für Wasserdampf,
- Seitenkanallage (1D) für Wasserstoff,
- Mittelkanallage (1B) für Wasserdampf,
- Seitenkanallage (1D) für Sauerstoff,
- Mittelkanallage (1B) für Wasserdampf,
- Seitenkanallage (1D) für Wasserstoff.

12. Wärmetauschervorrichtung (1000) nach Anspruch 11, wobei in einer Wiederholeinheit (100) die Sequenz (10) der Kanallagen (1B,1D) mehrmals, bevorzugt bis zu zehnmal, wiederholt wird.

13. Wärmetauschervorrichtung (1000) nach einem der Ansprüche 1 bis 12, wobei die Kanäle (50) durch Leitstrukturen (8) in mehrere Teilkanäle aufgetrennt sind.

14. Wärmetauschervorrichtung (1000) nach einem der Ansprüche 1 bis 13, wobei die Lagen (1), die bevorzugt Bleche sind, stoffschlüssig verbunden sind, insbesondere diffusionsverschweißt, laserverschweißt oder miteinander verlötet sind, wobei die Lagen (1) optional Stege (3a) zur mechanischen Verstärkung der Verbindung zwischen den Lagen (1) aufweisen.

15. Wärmetauschervorrichtung (1000) nach einem der Ansprüche 1 bis 14, wobei entlang des Umfangs der Lagen (1) Aussparungen (7) zwischen den Durchbrüchen (2) vorgesehen sind, die zur thermischen Isolation zwischen den Durchbrüchen (2) oder zur mechanischen Verspannung der Lagen (1) geeignet sind.
